# EUROPÄISCHE PATENTSCHRIFT

(11) **EP 0 101 005 B1**
(45) Veröffentlichungstag und Bekanntmachung des Hinweises auf die Patenterteilung: **07.01.1987**
(21) Anmeldenummer: 83107632.8
(22) Anmeldetag: 03.08.1983
(51) Int. Cl.: C10J 3/52

(54) **Verfahren und Vorrichtung zum Ausschleusen von Rückständen aschehaltiger Brennstoffe**
Process and apparatus for discharging residues of fuels containing ash
Procédé et appareil pour décharger des restes de combustibles contenant des cendres

(30) Priorität: 13.08.1982 DE 3230088
(43) Veröffentlichungstag der Anmeldung: 22.02.1984
(73) Patentinhaber: Ruhrchemie Aktiengesellschaft, D-4200 Oberhausen 13 (DE)
(72) Erfinder: Hibbel, Josef, Dipl.-Ing., D-4200 Oberhausen 11 (DE); Gerhardus, Ulrich, Dipl.-Ing., D-4200 Oberhausen 14 (DE); Schmidt, Volkmar, Dipl.-Ing., D-4200 Oberhausen 11 (DE); Lieder, Bernhard, D-4250 Bottrop (DE); Scheve, Heinrich, Dipl.-Ing., D-4200 Oberhausen 14 (DE); Zerres, Erwin, D-4200 Oberhausen 12 (DE)
(74) Vertreter: Reichelt, Karl-Heinz (DE)

## Beschreibung

Die Erfindung betrifft ein Verfahren und eine Vorrichtung zum Ausschleusen von Rückständen, die bei der Vergasung von aschehaltiger, insbesondere festen Brennstoffen, wie Steinkohle, Braunkohle und anderen kohlenstoffhaltigen Substanzen mit Sauerstoff oder Sauerstoff enthaltenden Verbindungen wie Wasser und/oder Kohlendioxid entstehen. Die Umsetzung des Einsatzmaterials erfolgt bei einem Druck von 10 bis 200 bar. Die Vergasungsrückstände verlassen den Vergasungsraum flüssig bzw. plastisch und werden in einem, dem Vergasungsraum angeschlossenen Wasserbad in ein festes Granulat, das auch feinkörnig sein kann, überführt. Mit Hilfe eines unter dem Wasserbad angeordneten wassergefüllten Schleusbehälters werden die granulatförmigen Rückstände periodisch aus dem Drucksystem der Druckvergasungsanlage ausgetragen.

Verfahren und Vorrichtung zur Ausschleusung der Asche müssen eine Reihe von Forderungen erfüllen. Abgesehen davon, dass ihr Betrieb mit wirtschaftlich vertretbarem Aufwand möglich sein soll, ist sicherzustellen, dass die Ausschleusung der Rückstände gefahrlos und ohne Belastung der Umwelt erfolgt. So muss der Austritt von Produktgas aus dem unter hohem Druch stehenden Vergasungsraum in die Atmosphäre wegen Vergiftungs- und Explosionsgefahr unbedingt vermieden werden. Darüber hinaus ist dafür Sorge zu tragen, dass gefährliche bzw. geruchsbelästigende Gase, die z.B. im Prozesswasser unter Druck gelöst sind und beim Entspannen frei werden, ebenso wenig wie das mit der Schlacke abgeleitete Schmutzwasser in die Umwelt gelangen. Schliesslich soll der Abfluss der granulierten Schlacke aus dem Vergasungsraum in das Ausschleusungssystem durch den Ausschleusungsvorgang nur kurzzeitig unterbrochen werden, um einen Rückstau der Schlacke im Vergasungsraum und damit eine Blockierung des Auslaufs zu vermeiden.

In der DE-OS 2 8 29 629 wird ein Verfahren zum periodischen Ausschleusen von beim Vergasen aschehaltiger Brennstoffe anfallender Rückstände beschrieben. Die hierbei auftretenden Verbrennungsrückstände granulieren in einem Wasserbad. Unterhalb des Wasserbades ist ein Schleusbehälter, der mit einem gesonderten Wasservorrat in Verbindung steht, angeordnet. Er ist über eine Leitung, in der ein Injektor eingebaut ist, mit dem Wasserbad verbunden. Der Injektor saugt aus dem Schleusbehälter Wasser an und fördert dieses in das Wasserbad zurück. Zum Ausgleich gelangt Wasser und Schlacke aus dem Wasserbad in die Schleuse. Die Schlacke sedimentiert in der Schleuse. Vor dem Ausschleusen der im Schleusbhälter angesammelten Schlacke wird der unter dem gleichen Druck wie das Wasserbad stehende Schleusbehälter in den gesonderten, drucklosen bzw. unter geringem Überdruck stehenden Wasservorrat entspannt. Anschliessend wird aus dem Wasservorrat eine vorgegebene Menge Wasser in den Schleusbehälter gespült, wodurch Wasser und Schlacke aus dem Schleusbehälter in einen nachgeschalteten, drucklosen bzw. unter geringem Überdruck stehenden Auffangbehälter, in dem Schlacke und Wasser getrennt werden, gelangen. Nach Unterbrechen der Verbidung vom Schleusbehälter zum Wasserbad wird der stets restlos mit Wasser gefüllte Schleusbehälter durch Öffnen einer Verbindungsleitung, die zum Wasserbad führt, auf den im Wasserbad herrschenden Druck gebracht. Das Befüllen des Schleusbehälters mit Schlacke erfolgt über den zuvor beschriebenen Wasserkreislauf, der mit Hilfe des Injektors aufrecht erhalten wird.

Das in der vorstehend aufgeführten Druckschrift praktizierte Verfahren lässt sich allerdings nur dann ohne Störung durchführen, wenn gewährleistet ist, dass die Temperatur im Wasserbad möglichst unter 100°C bzw. nur geringfügig über dem Siedepunkt der wässrigen Phase bei Atmosphärendruck liegt. Bei Temperaturen oberhalb des Siedepunktes der wässrigen Phase bei Atmosphärendruck treten bei der erforderlichen Entspannung des Druckes des Schleusbehälters auf Atmosphärendruck, die dem drucklos durchzuführenden Entleeren vorangehen soll, Schwierigkeiten infolge spontaner, unerwünschter Verdampfungsvorgänge auf. Diese Verdampfungen verhindern die erwünschte rasche Entspannung und wirbeln Flüssigkeit und schon abgeschiedene Asche auf, die mit dem Entspannungsgas abgeführt wird. Bei der Verwendung stark schlackehaltiger Kohle, deren Schlacke im heissen Zustand in das Wasserbad gelangt und/oder teilweisem bzw. direktem Quench des aus der Kohle gebildeten Gasgemisches wird das Wasserbad abhängig vom Betriebsdruck zwangsweise auf Temperaturen erhitzt, die weit oberhalb des Siedepunktes der wässrigen Phase bei Atmosphärendruck liegen. Als Folge hiervon stellen sich die vorstehend genannten Erschwernisse ein. Diese Nachteile werden durch die vorliegende Erfindung beseitigt.

Die Erfindung besteht in einem Verfahren zum periodischen Ausschleusen von beim Vergasen aschehaltiger, insbesondere fester Brennstoffe mit Sauerstoff bzw. sauerstoffhaltigen Vergasungsmitteln unter einem Druck von 10 bis 200 bar entstehenden Rückständen, die in einem Wasserbad granuliert werden und die über einen mit einem gesonderten Wasservorrat in Verbindung stehenden, ständig mit Wasser gefüllten Schleusbehälter, aus dem sie nach Entspannen vom Vergasungsdruck auf 0,05 bis 4 bar bzw. Atmosphärendruck durch den Wasservorrat ausgetragen werden, in einen nachgeschalteten Behälter gelangen. Es ist dadurch gekennzeichnet, dass zwischen dem Wasserbad und dem Schleusbehälter eine Trennkammer angeordnet ist, beim Befüllen des Schleusbehälters mit Schlacke ein vom Wasserbad in die Trennkammer gerichteter Wasserstrom erzeugt wird, dieser von der Trennkammer in das Wasserbad zurückgeführt wird, wobei Wasser und Schlacke sich voneinander trennen, Schlacke in den unterhalb der Trennkammer befindlichen Schleusbehälter gelangt, die Trennkammer mit dem gesonderten Wasservorrat in Verbindung steht und das in der Trennkammer befindliche heisse Wasser nach Befüllen des Schleusbehälters mit Schlacke und vor dem Ausschleusen von Wasser-Schlakke-Gemisch gekühlt oder durch kaltes Wasser ersetzt wird.

Im Wasserbad granulieren die bei der Vergasung aschehaltiger, insbesondere fester Brennstoffe enthaltenden Rückstände. Das Wasser-Schlacke-Gemisch gelangt mittels eines Kreislaufstromes über Absperrorgane durch einen zentrischen Kanal in eine restlos mit Wasser gefüllte Trennkammer und wird als von Feststoffen gereinigte, heisse Wasserphase von der Trennkammer unter Verwendung eines Förderaggregates in das Wasserbad zurückgeführt. Der zentrische Kanal besteht in seinem oberen Teil aus einem Rohrstutzen, an den sich parallel zueinander angeordnete Leitflächen anschliessen, die in ihrer Mitte eine den Kanal bildende Öffnung aufweisen. Zweckmässigerweise sind die Leitflächen in sich geschlossen und besitzen die Form eines Kegelstumpfes oder einer Schrägplatte, deren durch den Gesamtdurchmesser bestimmte Öffnung nach oben weist. Ihr Durchmesser beträgt von 70% bis 99% des Durchmessers der Trennkammer. Sie sind an tragenden Achsen aufgehängt, die Distanzstücke aufweisen, um eine parallele Anordnung der einzelnen Leitflächen zu gewährleisten. Es erweist sich als vorteilhaft, eine Kegelform mit einem Öffnungswinkel von 30 bis 160°, vorzugsweise 60 bis 120°, zu verwenden. Es ist jedoch auch möglich, die Leitflächen als Schrägplatten auszugestalten.

Den unteren Teil des zentrischen Kanals bildet ein weiterer rohrförmiger Stutzen, der mit seinem Ende in einen der Trennkammer unmittelbar nachgeschalteten Schleusbehälter lediglich ein kurzes Stück hineinragt. Dem zentrischen Kanal kommt die Aufgabe zu, herabfallende Feststoffteile in den Schleusbehälter zu leiten und heisses Wasser entlang seiner Leitflächen aus der Trennkammer abzuführen.

In der Trennkammer wird zum einen die Trennung von feinteiliger Schlacke, die sich auf den in der Trennkammer eingebauten Leitflächen absetzt, und Wasser herbeigeführt, zum anderen wird das heisse Wasser unmittelbar aus der Trennkammer wieder in das Wasserbad zurückgeführt.

Das heisse Wasser tritt durch den zentrischen Kanal in die Trennkammer ein, strömt zwischen den Leitflächen hindurch, wodurch infolge eines vergrösserten Gesamtquerschnittes eine erhebliche Strömungsverlangsamung und unterstützt durch die kurzen Sedimentationswege zwischen den Platten auch feine Partikel wirkungsvoll abgeschieden werden. Das heisse Wasser wird am Kopf der Trennkammer abgezogen und mit Hilfe des Förderaggregates wieder dem Wasserbad zugeleitet. Die grobteilige, kompakte Schlacke sinkt infolge ihres hohen Eigengewichtes direkt durch den zentrischen Kanal in den unterhalb der Trennkammer angeordneten Schleusbehälter und setzt sich dort ab. Da der zentrische Kanal zwar durch die Trennkammer führt, aber nur geringfügig in den Schleusbehälter eintaucht, ist gewährleistet, dass das im Kreislauf geführte heisse und entsprechend leichtere Wasser nicht in den Schleusbehälter gelangt. Vielmehr strömt das heisse Wasser bereits vor dem Ende des zentrischen Kanals zwischen den einzelnen, parallel angeordneten Leitflächen hindurch und wird mit Hilfe des Förderaggregates in das Wasserbad zurückgeführt.

Die feinteiligen Asche- bzw. feinkörnigen Schlackepartikel setzen sich auf den Leitflächen ab, agglomerieren im Laufe der Zeit zu einer kompakteren Schicht, die infolge ihres Eigengewichtes schliesslich der Neigung der Leitflächen folgend in den zentrischen Kanal rutschen und über diesen ebenfalls in den Schleusbehälter gelangen. Eine mögliche Erwärmung infolge von Vermischung des heissen, dem Wasserbad entstammenden Wassers und dem kalten Wasser des Schleusbehälters wird somit verhindert und zugleich eine ausreichende Abscheidung feinteiliger Schlacke bzw. Asche erreicht.

Sobald der unmittelbar unterhalb der Trennkammer angeordnete Schleusbehälter mit Schlacke, d.h. sowohl mit der soeben beschriebenen feinkörnigen Schlacke, die auf den Leitflächen in der Trennkammer agglomeriert und von dort absinkt, als auch mit grobkörniger, kompakter Schlacke, die direkt durch die Trennkammer im zentrischen Kanal nach unten in den Schleusbehälter sinkt, gefüllt ist, wird die Zufuhr von Wasser-Schlacke-Gemisch aus dem Wasserbad in die Trennkammer durch Schliessen von Absperrorganen unterbrochen. Dies gilt ebenfalls für den mittels des Förderaggregates betriebenen Kreislauf, in dem von dem Wasserbad zu der Trennkammer ein Wasser-Schlacke-Gemisch und von der Trennkammer zu dem Wasserbad die von Schlacke befreite heisse Wasserphase zirkuliert. Im Anschluss an die Befüllung des Schleusbehälters mit Schlacke und Asche wird das in derTrennkammer befindliche, heisse Wasser nach Öffnen entsprechender Absperrorgane mit Hilfe des Förderaggregates über einen Wärmeaustauscher geführt und solange abgekühlt, bis die Füllung der Trennkammer Temperaturen unter 100°C aufweist. Durch diese Massnahme wird erreicht, dass beim nachfolgenden Entspannen der Trennkammer und des Schleusbehälters von einem Vergasungsdruck von 10 bis 200 bar auf einen Druck von 0,05 bis 4 bar bzw. Atmosphärendruck infolge der hohen Wassertemperatur spontan auftretende Verdampfungsvorgänge unterbunden werden. Die Entspannung tritt so sehr rasch und ohne Aufwirbelung bzw. teilweisen Austrag des Schleusinhalts über die Entspannungsleitung ein.

Eine Alternative sieht vor, anstelle der Kühlung mittels eines Wärmeaustauschers direkt kaltes, unter Druck stehendes Wasser in die Trennkammer einzuführen, das in der Trennkammer vorhandene, heisse Wasser über die Verbindungsleitung zwischen Trennkammer und Wasserbad in das Wasserbad zu verdrängen, um anschliessend die Entspannung des so ausgetauschten, ebenfalls kalt vorliegenden Inhaltes von Trennkammer und Schleusbehälter vorzunehmen. Die weitere Entspannung erfolgt durch Öffnen eines Ventils in einer Verbindungsleitung, die die Trennkammer mit einem dem Schleusbehälter nachgeschalteten, drucklos betriebenen Auffangbehälter verbindet. Dieser Auffangbehälter weist stets einen vorgegebenen Wasserstand auf und ist an ein unter mässigem Druck stehendes Gasnetz oder an eine Absaugung angeschlossen. Die Entspannung des Druckes erfolgt, da lediglich ein imkompressibles Wasservolumen, das Temperaturen unterhalb seines Siedepunktes bei Atmosphärendruck aufweist, freigesetzt wird, fast augenblicklich.

Die Ausschleusung der Schlacke, die sich im Schleusbehälter angesammelt hat, erfolgt mittels einer vorgegebenen Wassermenge aus einem oberhalb der Trennkammer angeordneten Vorratsbehälter, welcher über eine Leitung mit dem Kopf der Trennkammer in Verbindung steht. Das Wasser strömt innerhalb der Trennkammer von aussen zwischen den Leitflächen in den zentrischen Kanal der Trennkammer und gelangt durch diesen in den Schleusbehälter und von dort über eine Leitung durch ein zuvor geöffnetes Absperrorgan in einen dem Schleusbehälter nachgeschalteten Auffangbehälter. Durch die Zugabe von Wasser aus dem Vorratsbehälter wird die im unteren Teil des Schleusbehälters angesammelte Schlacke herausgeschwemmt und gelangt als Wasser-Schlacke-Gemisch in den unterhalb des Schleusbehälters angeordneten Auffangbehälter, in dem die Schlacke sedimentiert und auch die abschliessende Trennung von Wasser und Schlacke z.B. durch eine mechanische Trennvorrichtung, wie einem Schlackekratzer oder Schlammbagger, erfolgt.

Die Ausschleusung erfolgt binnen kurzer Zeit und ist in der Regel innerhalb von 15 bis 25 Sekunden abgeschlossen, für den gesamten Ablauf der Entspannung, Ausschleusung und des Druckausgleiches sind zwischen 20 bis 30 Sekunden zu veranschlagen. Der zeitliche Ablauf des Öffnens und Schliessens entsprechender Absperrorgane erfolgt automatisch, auf diese Weise wird menschliches Versagen ausgeschlossen.

Die Trennkammer und der Schleusbehälter verbleiben auch während des Ausschleusungsvorganges stets restlos mit Wasser gefüllt. Dies wird dadurch erreicht, dass der oberhalb der Trennkammer angeordnete Vorratsbehälter nicht restlos entleert, vielmehr ihm nur eine vorgegebene Menge Wasser entnommen wird. Nach der Ausschleusung wird die Verbindung zwischen Trennkammer und Vorratsbehälter ebenso wie die zwischen Schleusbehälter und Auffangbehälter unterbrochen und der sich spontan einstellende Druckausgleich durch Öffnen eines Ventils in einer Verbindung zwischen Wasserbad und Trennkammer herbeigeführt. Nach Druckausgleich wird dieses Ventil geschlossen und die Leitung zwischen Wasserbad und Trennkammer, die für den Durchtritt von Schlacke vorgesehen ist, geöffnet. Gleichzeitig wird der Weg von der Trennkammer über das Förderaggregat zum Wasserbad freigegeben, der Kreislauf also wieder hergestellt, und der Schleusbehälter kann erneut Schlanke aufnehmen.

Eine mögliche Ausgestaltung der dem Erfindungsgedanken zugrundeliegenden Vorrichtung ist der Abbildung 1 zu entnehmen.

Die in einem Gasraum 1 bei Drücken von 10 bis 200 bar und bei Temperaturen von 1100 bis 1700°C gebildeten Vergasungsrückstände gelangen in ein Wasserbad 2, kühlen dort ab, granulieren und treten durch ein geöffnetes Sicherheitsabsperrorgan 3, eine flexible Verbindung 4, z.B. einen Kompensator, ein geöffnetes Absperrorgan 5 in Wasser suspendiert in eine Trennkammer 43, die mit einem Schleusbehälter 6 verbunden ist und unter dem gleichen hohen Druck wie der Vergasungsraum steht, ein. Die Trennkammer 43 ist mit einem Füllstandsmessgerät 14 ausgerüstet. Der Schleusbehälter 6 weist zwei Füllstandsmessgeräte 23 und 25 sowie ein Druckmessgerät 20 auf und besitzt eine Mantelkühlung 48.

Das Wasserbad 2 hat eine vom Wasserdampfpartialdruck im Synthesegas abhängige hohe Temperatur von beispielsweise 200°C. Um die Konzentration an gelösten Salzen und feinkörnigen Feststoffpartikeln, die von den Vergasungsrückständen herrühren, im Wasser nicht unzulässig hoch ansteigen zu lassen, wird über eine Leitung 9 eine mit einem Ventil 10 einstellbare Menge Prozesskreislaufwasser bzw. Frischwasser ständig eingespeist. Eine Standregelung 11 hält durch Betätigen eines Drosselorgans 12 in einer Ablaufleitung 13, die einen Kühler 41 und einen weiteren Kühler 54 enthält, den Wasserstand konstant. Granulierte Rückstände mit schlechtem Sedimentationsverhalten werden mit Hilfe eines Förderaggregates 7, z.B. einer Pumpe, die über eine Leitung 40, 16 und Ventil 8 mit der Trennkammer in Verbindung steht, aus dem Wasserbad 2 in die Trennkammer 43 abgezogen. In der Trennkammer erfolgt eine Trennung des heissen Wassers von der Schlacke. Das dabei aus der Trennkammer abgeleitete Wasser gelangt mit dem Prozesskreislaufwasser über eine Leitung 36 in das Wasserbad zurück. Die Trennkammer 43 besteht gemäss Fig. 2 aus einem zentrischen Zuführungskanal 45, der im oberen Teil als Rohrstutzen (45a) ausgebildet ist, und dessen unterer Teil 44 durch kegelförmig ausgebildete, parallel angeordnete Teller, die eine zentrische Öffnung (45b) an den nach unten weisenden Leitflächen besitzen, gebildet wird. Der letzte dieser kegelförmigen Teller besitzt in der Mitte einen Verlängerungsstutzen (45C), der in den Schleusbehälter 6 ragt. Infolge der Saugwirkung der Pumpe 7 gelangt das Wasser-Schlacke-Gemisch über den zentrisch angeordneten Zuführungskanal 45 in die Trennkammer 43. Die Geschwindigkeit des Wasser-Schlacke-Gemisches ist in dem Zuleitungskanal höher als zwischen den parallel angeordneten, nach oben gerichteten Tellerflächen 44. Zwischen diesen Tellerflächen 44 kommt es somit zu einer Verlangsamung der Strömung und zu einer Sedimentation der Feststoffpartikel. Gröbere Schlackenpartikel sinken während dieses Füllvorganges durch den Zuführungskanal direkt in den unterhalb derTrennkammer 43 befindlichen Schleusbehälter 6.

Da sowohl die Trennkammer 43 als auch der mit ihr verbundene Schleusbehälter 6 stets restlos mit Wasser befüllt vorliegen, findet eine Durchmischung des kalten Inhaltes des Schleusbehälters 6 mit dem in die Trennkammer 43 eintretenden heissen Wasser-Schlacke-Gemisch nicht statt. Vielmehr wird das heisse Wasser in der Trennkammer entlang der kegelförmigen Teller umgelenkt und über Kopf mittels der Ringleitung 16, die in die Leitung 40 mündet, über Ventil 8, Förderaggregat 7, Ventil 42 und Leitung 36 in das Wasserbad 2 zurückgeführt. Nach Befüllen des Schleusbehälters 6 mit Schlacke werden das Ventil 10 und das Ventil 12 gleichzeitig geschlossen. Die Wasserzufuhr über Leitung 9 und die Wasserableitung über die Leitung 13 sind damit unterbrochen. Durch Schliessen von Ventil 5 wird die Verbindung mit dem Wasserbad und die Rückführung des Wassers aus der Trennkammer in das Wasserbad durch Schliessen von Ventil 42 beendet. Durch Öffnen von Ventil 37 wird über eine Leitung 39, die über die Leitung 45, die Trennkammer 43 und Ringleitung 16 die Verbindung zur Ansaugleitung 40 des Förderaggregates 7 herstellt, das in der Trennkammer befindliche heisse Wasser mittels eines in der Leitung 39 angebrachten Kühlsystems 38 abgekühlt. Nach Abkühlung des heissen Wassers kann die Druckentspannung eingeleitet werden.

Es ist auch vorgesehen, das heisse, in der Trennkammer befindliche, unter Druck stehende Wasser durch Zufuhr von kaltem Wasser zu verdrängen. Hierfür wird kaltes Wasser aus Leitung 9 über eine Leitung 53, die die Leitung 9 über ein Ventil 52 mit dem Zuführungskanal 45 verbindet, der Trennkammer zugeleitet und das in der Trennkammer befindliche heisse Wasser über die Ringleitung 16, Leitung 13, Kühler 41 und Ventil 12, das um einen gewissen Betrag geöffnet ist, abgeleitet. Die Ventile 8 und 37 sind geschlossen. Nach Verdrängung des heissen Wassers und nach Schliessen von Ventil 12 kann die Druckentspannung von Trennkammer 43 und Schleusbehälter 6 vorgenommen werden.

Eine weitere Möglichkeit besteht darin, das heisse, in der Trennkammer befindliche, unter Druck stehende Wasser durch Zufuhr von kaltem Wasser in das Wasserbad zu verdrängen. Die Wasserzugabe erfolgt dabei, wie zuvor beschrieben, über Leitung 9, Leitung 53, Ventil 52 und Zuführungskanal 45. Das zu verdrängende, heisse Wasser gelangt aus der Trennkammer 43 über die Ringleitung 16, die Leitung 40, Ventil 8, das geöffnet wird, Pumpe 7, Ventil 42, das geöffnet wird, und über die Leitung 36 in das Wasserbad 2. Nach Verdrängen des heissen Inhalts der Trennkammer werden die Ventile 52 und 8 abgesperrt. Danach kann die Druckentspannung von Trennkammer 43 und Schleusbehälter 6 erfolgen.

Die Druckentspannung von Trennkammer 43 und Schleusbehälter 6 erfolgt über die Ringleitung 16 in eine Leitung 17, die durch Öffnen von Ventil 15 bei gleichzeitig geschlossenen Ventilen 8 und 37 die Trennkammer über eine Leitung 17 mit einem Wasservorratsbehälter 18, der unter einem Druck von 0,05 bis 4 bar steht, und an ein Abgasnetz 19 angeschlossen ist, herbeigeführt wird. Hierbei entweichen in Wasser gelöste gasförmige Bestandteile wie CO und H₂. Da im wesentlichen lediglich ein eingeschlossenes Flüssigkeitsvolumen entspannt wird, erfolgt der Druckausgleich spontan. Ventil 15 wird anschliessend geschlossen. Die Druckentspannung auf Atmosphärendruck erfolgt über eine Leitung 51, die ebenfalls an die Ringleitung 16 angeschlossen ist, durch Öffnen von Ventil 46 in einen Auffangbehälter 22, der mit einer mechanischen Trennvorrichtung 49 zur Trennung von Schlacke und Wasser versehen ist und unter Atmosphärendruck steht. Die bei diesem Druckentspannungsschritt restlichen, freigesetzten Gasmengen werden in dem Auffangbehälter 22 über eine Leitung 50 abgesaugt und beispielsweise einer Verbrennung zugeführt.

Die Entleerung der Trennkammer und des mit ihr verbundenen Schleusbehälters wird durch Öffnen von Ventil 24, das sich in einer Verbindungsleitung 47 zwischen Wasservorratsbehälter 18 und Leitung 40 befindet und durch Öffnen von Ventil 21, das in der Verbindungsleitung zwischen Schleusbehälter 6 und Auffangbehälter 22 eingebaut ist, herbeigeführt. Aus dem Vorratsbehälter 18 strömt nunmehr Wasser über die Ringleitung in die Trennkammer 43 und spült die zwischen den einzelnen konischen, parallel angeordneten Tellerflächen abgelagerte Schlacke in den zentrischen Zuführungskanal und von dort in den Schleusbehälter 6. Das Wasser-Schlacke-Gemisch gelangt über das zuvor geöffnete Ventil 21 in den Auffangbehälter 22, wo Wasser und Schlacke z.B. mit einer mechanischen Vorrichtung, wie mit einem Schlackekratzer 49, getrennt werden.

Wasser aus dem Auffangbehälter 22 gelangt über eine Pumpe 32 und ein durch ein Füllstandsmessgerät 33 gesteuertes Ventil 30 und eine Leitung 31 in den Vorratsbehälter 18. Wasserverluste, die infolge der Wasser-Schlacke-Trennung im Auffangbehälter 22 entstehen, werden mit Hilfe eines am Vorratsbehälters 18 angebrachten Füllstandsmessgerätes 29, das ein in einer Leitung 35 befindliches Ventil 34 öffnet, über Leitung 31 ergänzt. Auf diese Weise wird im Vorratsbehälter 18 ein vorgegebener Füllungsgrad gewährleistet.

Bevor der Wasservorratsbehälter 18 leer läuft, werden die Ventile 21, 46 und 24 geschlossen. Der Schleusbehälter 6 und die Trennkammer 43 sind somit ständig mit Wasser gefüllt. Die Befüllung des Schleusbehälters 6 mit Schlacke kann hiernach erneut erfolgen.

Der Druckausgleich zwischen Wasserbad 2 und Schleussbehälter 6 erfolgt durch Öffnen von Ventil 26 in einer Leitung 27, die die Leitungen 40 und 36 miteinander verbindet. Ein Differenzdruckmessgerät 28 zeigt diesen Druckausgleich an. Da die Verbindungsleitungen 45, 40 und 9 ebenso wie die Trennkammer restlos mit Wasser befüllt vorliegen, erfolgt der Druckausgleich zwischen Wasserbad 2 und Trennkammer 43 über das inkompressible Medium Wasser momentan. Durch Schliessen der Ventile 26 und 37 und durch Öffnen der Absperrorgane 5, 8 und 42 wird die ursprüngliche Verbindung von Wasserbad und Trennkammer wieder hergestellt und die Trennkammer erneut mit Schlacke aus dem Wasserbad 2 befüllt. Die Standregelung 11 über die Ventile 10 und 12 wird wieder in Funktion gebracht.

Zur Verdeutlichung ist in Figur 2 die Trennkammer 43 und der Schleusbehälter 6 vergrössert abgebildet. Die eingetragenen Zahlen entsprechen den in der vorangegangenen Beschreibung erwähnten Elementen der erfindungsgemässen Vorrichtung.

## Patentansprüche

1. Verfahren zum periodischen Ausschleusen von beim Vergasen aschehaltiger, insbesondere fester Brennstoffe mit Sauerstoff bzw. sauerstoffhaltigen Vergasungsmitteln unter einem Druck von 10 bis 200 bar entstehenden Rückständen, die in einem Wasserbad (2) granuliert werden und die über einen mit einem gesonderten Wasservorratsbehälter (18) in Verbindung stehenden, ständig mit Wasser gefüllten Schleusbehälter (6), aus dem sie nach Entspannen vom Vergasungsdruck auf 0,05 bis 4 bar bzw. Atmosphärendruck durch Wasser aus dem Wasservorratsbehälter ausgetragen werden, in einen nachgeschalteten Behälter (22) gelangen, dadurch gekennzeichnet, dass das Wasser-Schlacke-Gemisch durch einen zentrischen Kanal (45) in eine restlos mit Wasser gefüllte Trennkammer (43) gelangt, das heisse Wasser zwischen Leitflächen (44) hindurchströmt und am Kopf der Trennkammer (43) abgezogen und dem Wasserbad wieder zugeführt wird, das in der Trennkammer befindliche heisse Wasser bis auf eine Temperatur unter 100°C abgekühlt wird, Trennkammer und Schleusbehälter entspannt werden, eine vorgegebene Wassermenge aus einem Wasservorratsbehälter (18) über Kopf (16) in die Trennkammer eingeführt wird und innerhalb der Trennkammer von aussen zwischen den Leitflächen hindurch über den zentrischen Kanal in den Schleusbehälter (6) strömt und die im unteren Teil des Schleusbehälters angesammelte Schlacke herausschwemmt.

2. Verfahren nach Anspruch 1, dadurch gekennzeichnet, dass anstelle der Kühlung des in der Trennkammer befindlichen heissen Wassers in die Trennkammer direkt unter Druck stehendes, kaltes Wasser eingeführt und das heisse Wasser aus der Trennkammer verdrängt wird, um anschliessend Trennkammer und Schleusbehälter zu entspannen.

3. Vorrichtung zum periodischen Ausschleusen von beim Vergasen aschehaltiger, insbesondere fester Brennstoffe mit Sauerstoff bzw. sauerstoffhaltigen Vergasungsmitteln unter einem Druck von 10 bis 200 bar entstehenden Rückständen, die in einem Wasserbad (2) granuliert werden, bestehend aus einem Gasgenerator mit Vergasungsraum und an diesem sich anschliessenden Wasserbad (2), das über Absperrorgane mit einem nachgeschalteten Schleusbehälter (6) sowie mit einem Wasservorratsbehälter (18) verbunden ist, der an ein Unterdruck aufweisendes Gasnetz (19) angeschlossen ist, dadurch gekennzeichnet, dass zwischen dem Wasserbad (2) und Schleusbehälter (6) eine Trennkammer (43) angeordnet ist, das Wasserbad (2) über eine Leitung (45) mit der Trennkammer (43) und die Trennkammer (43) über eine am Kopf der Trennkammer (43) angebrachte Ringleitung (16) sowie eine Leitung (40), Ventil (8), ein Förderaggregat (7), ein Ventil (42) und eine Leitung (36) mit dem Wasserbad (2) in Verbindung steht, und dass die Trennkammer (43) über die Leitung (40), Ventil (8), das Förderaggregat (7), über ein Ventil (37), über einen Kühler (38) und eine Leitung (39) mit der Leitung (45) verbunden ist.

4. Vorrichtung nach Anspruch 3, dadurch gekennzeichnet, dass sich an den zentrischen Kanal (45), der im oberen Teil als Rohrstutzen (45a) ausgebildet ist, Leitflächen (44) anschliessen, die in ihrer Mitte eine den Kanal bildende Öffnung (45b) aufweisen und den unteren Teil des Kanals ein weiterer rohrförmiger Stutzen (45c) bildet, der ein kurzes Stück in den Schleusbehälter (6) hineinragt.

5. Vorrichtung nach Anspruch 3 oder 4, dadurch gekennzeichnet, dass die Leitflächen (44) parallel angeordnet sind, einen Öffnungswinkel von 30 bis 160° aufweisen und der Strömungsquerschnitt sich nach aussen hin kontinuierlich erweitert.

6. Vorrichtung nach Anspruch 3, 4 oder 5, dadurch gekennzeichnet, dass die Leitflächen in sich geschlossen sind und die Form eines Kegelstumpfes oder einer Schrägplatte besitzen.

7. Vorrichtung nach Anspruch 3, 4, 5 oder 6, dadurch gekennzeichnet, dass der Durchmesser der Leitflächen 70 bis 99% des Durchmessers der Trennkammer (43) beträgt.

## Claims

1. Process for the periodic discharge of residues occurring during the gasification of ash- containing, in particular, solid fuels with oxygen and/or oxygen-containing gasification agents at a pressure of 10 to 200 bar, the residues being granulated in a water bath (2) and passed into a downstream collecting vessel (22) through a lock vessel (6) which is continually filled with water and connected to a separate water-supply container (18) and from which the residues are flushed out by the contents of the water-supply container after the gasification pressure has been reduced to 0.05 to 4 bar or atmospheric pressure, the process being characterised in that the water-slag mixture passes through a centrically located channel (45) into a separating chamber (43) completely filled with water, the hot water flows between guide fins (44), is removed at the top of the separating chamber (43) and returned to the water bath, the hot water present in the separating chamber is cooled to a temperature below 100°C, pressure is released in the separating chamber and the lock vessel, a specified amount of water is passed from the water-supply container (18) via the head (16) into the separating chamber, passes within the separating chamber from the outside between the guide fins through the centrically located channel into the lock vessel (6) and flushes out the slag collected in the lower part of the lock vessel.

2. Process according to claim 1 characterised in that instead of cooling the hot water present in the separating chamber, cold water is passed under pressure directly into the separating chamber and the hot water is forced out of the separating chamber in order to release subsequently the pressure in the separating chamber and the lock vessel.

3. Device for the periodic discharge of residues occurring during the gasification of ash- containing, in particular, solid fuels with oxygen and/or oxygen-containing gasification agents at a pressure of 10 to 200 bar which are granulated in a water bath (2) consisting of a gas generator with a gasification chamber to which a water bath (2) is attached, which is connected through valves to a downstream lock vessel (6) as well as a water-supply container (18), which is connected to a reduced-pressure gas network (19), characterised in that a separating chamber (43) is located between the water bath (2) and the lock vessel (6), the water bath (2) is connected via a line (45) with the separating chamber (43) and the separating chamber (43) through a closed-circuit pipeline (16) located at the head of the separating chamber (43) as well as a line (40), a valve (8), a means of conveyance (7), a valve (42) and a line (36) with the water bath (2), and that the separating chamber (43) is connected via the line (40), valve (8), the means of conveyance (7), a valve (37), a cooler (38) and a line (39) with the line (45).

4. Device according to claim 3 characterised in that the centrically located channel (45), the upper part of which is in the form of a connecting piece (45a), is followed by guide fins (44), in whose centre is located an opening (45b) forming the channel, and that the lower part of the channel also forms a connection piece (45c) which projects to a short extent into the lock vessel.

5. Device according to claims 3 or 4 characterised in that the guide fins (44) are arranged in a parallel manner, have an apex angle of 30 to 160° and the low cross-section continually increases towards the outer edge.

6. Device according to claims 3, 4 or 5 characterised in that the guide fins form a self-contained unit and have the form of a truncated cone or a slanted plate.

7. Device according to claims 3, 4, 5 or 6 characterised in that the diameter of the guide fins is 70 to 99% of the diameter of the separating chamber (43).

## Revendications

1. Procédé pour extraire périodiquement par l'intermédiaire d'une écluse des résidus qui apparaissent, sous une pression de 10 à 200 bars, lors de la gazéification de combustibles contenant des cendres, en particulier des combustibles solides avec de l'oxygène ou des produits de gazéification contenant de l'oxygène, résidus qui sont granulés dans un bain d'eau (2) et qui, par l'intermédiaire d'un récipient formant écluse (6) qui est en relation avec un réservoir d'eau spécial (18), qui est en permanence rempli d'eau, et dont on extrait les résidus, au moyen d'eau provenant du réservoir d'eau, après avoir détendu la pression de gazéification pour la ramener à 0,05 à 4 bars ou à la pression atmosphérique, parviennent dans un récipient (22) monté en aval, caractérisé en ce que le mélange eau-scories parvient, par un canal central (45), dans une chambre de séparation (43) continuellement remplie d'eau; en ce que l'eau chaude s'écoule entre les surfaces directrices (44) et le long de ces surfaces et est évacuée en tête de la chambre de séparation (33) et ramenée dans le bain d'eau; en ce que l'eau chaude qui se trouve dans la chambre de séparation est refroidie jusqu'à une température inférieure à 100°C; en ce que la chambre de séparation et le récipient formant écluse sont détendus; en ce qu'une quantité d'eau prédéterminée provenant du réservoir d'eau (18) est amenée, par l'intermédiaire de la tête (16), dans la chambre de séparation et s'écoule à l'intérieur de la chambre de séparation depuis l'extérieur, entre les surfaces conductrices et le long de ces surfaces pour parvenir, par l'intermédiaire du canal central, dans le réservoir formant écluse (6); et en ce que les scories qui se rassemblent dans la partie inférieure du récipient formant écluse sont évacuées par décantation.

2. Procédé selon la revendication 1, caractérisé en ce qu'au lieu de refroidir l'eau chaude qui se trouve dans la chambre de séparation on introduit directement dans la chambre de séparation de l'eau froide sous pression et on refoule l'eau chaude hors de la chambre de séparation pour détendre ensuite la chambre de séparation et le récipient formant écluse.

3. Dispositif pour extraire périodiquement par l'intermédiaire d'une écluse des résidus qui apparaissent, sous une pression de 10 à 200 bars, lors de la gazéification de combustibles contenant des cendres, en particulier des combustibles solides avec de l'oxygène ou des produits de gazéification contenant de l'oxygène, résidus qui sont granulés dans un bain d'eau, constitué d'un générateur de gaz avec un espace de gazéification et avec un bain d'eau (2) qui s'y raccorde, qui est relié, par l'intermédiaire d'organes d'arrêt, à un récipient formant écluse (6) monté en aval ainsi qu'un réservoir d'eau (18) qui est raccordé à un réseau de gaz (19) en dépression, caractérisé en ce qu'entre le bain d'eau (2) et le récipient formant écluse (6) est disposée une chambre de séparation (43); en ce que le bain d'eau (2) est relié, par l'intermédiaire d'une conduite (45), à la chambre de séparation (43); et en ce que la chambre de séparation (43) est reliée au bain d'eau (2) par l'intermédiaire d'une conduite annulaire (16) rapportée sur la tête de la chambre de séparation (43), ainsi que d'une conduite (40), d'un robinet (8), d'un groupe de transport (7), d'un robinet (42) et d'une conduite (36); et en ce que la chambre de séparation (43) est reliée à la conduite (45); par l'intermédiaire de la conduite (40) du robinet (8), du groupe de transport (7), d'un robinet (37), d'un refroidisseur (38) et d'une conduite (39).

4. Dispositif selon la revendication 3, caractérisé en ce que des surfaces conductrices, qui présentent en leur centre une ouverture (45b) formant le canal, se raccordent au canal central (45) qui, dans sa partie supérieure, a la forme d'une tubulure (45a); et ce qu'une autre tubulure (45c), qui pénètre un peu dans le récipient formant écluse (6), forme la partie inférieure du canal.

5. Dispositif selon la revendication 3 ou 4, caractérisé en ce que les surfaces conductrices (44) sont disposées parallèlement, présentent un angle d'ouverture de 30 à 60°; et en ce que la section d'écoulement va en s'élargissant continuellement vers l'extérieur.

6. Dispositif selon la revendication 3, 4, ou 5, caractérisé en ce que les surfaces conductrices sont fermées en soi et ont la forme d'un tronc de cône ou d'un plateau oblique.

7. Dispositif selon la revendication 3, 4, 5 ou 6, caractérisé en ce que le diamètre des surfaces conductrices atteint 70 à 99% du diamètre de la chambre de séparation (43).
